# EUROPÄISCHE PATENTSCHRIFT

(11) **EP 0 461 450 B1**
(45) Veröffentlichungstag und Bekanntmachung des Hinweises auf die Patenterteilung: **23.12.1992**
(21) Anmeldenummer: 91108542.1
(22) Anmeldetag: 24.05.1991
(51) Int. Cl.: E04B 1/19

(54) **Rohrförmiger Fachwerkstab, insbesondere in dünnwandiger Ausführung für Raumfachwerke**
Tubular framework member, particularly of thin-walled construction for spaceframes
Tube pour structure, en particulier à paroi mince pour les structures spatiales

(30) Priorität: 15.06.1990 DE 4019243
(43) Veröffentlichungstag der Anmeldung: 18.12.1991
(73) Patentinhaber: MERO-RAUMSTRUKTUR GmbH & Co. Würzburg, D-97064 Würzburg (DE)
(72) Erfinder: Eberlein, Helmut, Dr., W-8700 Würzburg (DE); Schmidek, Reinhard, W-8701 Eibelstadt (DE)

(56) Entgegenhaltungen:
- DE-A- 3 830 738
- DE-U- 8 703 940

## Beschreibung

Die Erfindung bezieht sich auf einen rohrförmigen Fachwerkstab, in insbesondere dünnwandiger Ausführung für Raumfachwerke, deren Stäbe in den Knotenpunkten jeweils durch aus den Enden jedes Stabes herausragende Kopfschrauben mit entsprechende Gewindebohrungen aufweisenden Knotenstücken verbunden sind, wobei die Kopfschrauben in den Endbereichen der Stäbe drehbar und axial verschieblich gelagert sind und ihre axiale Verschiebung nach außen durch jeweils einen Anschlag im Endbereich eines jeden Stabes begrenzt ist, wobei ferner der Anschlag jeweils durch einen Endabschnitt der rohrförmigen Stäbe gebildedt ist, der nach innen in den Hohlraum der Stäbe eingebogen ist

Ein derartiger Fachwerkstab ist durch die dem Oberbegriff des Anspruchs 1 entsprechende DE-OS 3830738 bekannt. Bei dieser Lösung besteht insbesondre im Falle dünnwandiger Stäbe die Gefahr, daß bei der Herstellung der Schraubverbindung zwischen den Stäben und Knotenstücken sich die in den Hohlraum der Stäbe eingebogenen Endabschnitte zu stark verformen bzw. stauchen und außerdem die gewünschte Biegesteifigkeit im Anschlußbereich der Stäbe nicht erreicht wird.

Der Erfindung liegt die Aufgabe zugrunde, die obigen Nachteile zu vermeiden und Maßnahmen zu treffen, um die Verformungsfähigkeit der Endabschnitte merklich zu verringern sowie die Biegesteifigkeit der Stäbe im Anschlußbereich zu erhöhen.

Gemäß der Erfindung wird obige Aufgabe dadurch gelöst, daß jeder nach innen in den Hohlraum der rohrförmigen Stäbe eingebogene Endabschnitt derselben in eine koaxiale ringförmigen Nut an der inneren ringförmigen Stirnfläche des Schraubenkopfes eingreift und den an die Nut radial nach außen anschließenden, ringförmigen, koaxialen Vorsprung am Schraubenkopf formschlüssig umgreift. Durch diese Maßnahmen wird im Anschlußbereich der rohrförmigen Stäbe deren Biegesteifigkeit erheblich erhöht und deren Verformungsgefahr bei Herstellung der Schraubanschlüsse wesentlich verringert bzw. praktisch eliminiert. Die ringförmige Nut an der inneren ringförmigen Stirnfläche des Schraubenkopfes wird zweckmäßig im Zuge der Schraubenherstellung mit ausgebildet.

Die Biegesteifigkeit der Stäbe im Anschlußbereich wird weiter verbessert, wenn der in das Innere jedes rohrförmigen Stabes ragende Endabschnitt den lichten Querschnitt der ringförmigen Nut im Schraubenkopf passend ausfüllt.

Der erwünschte Formschluß zwischen dem Stabende und dem Schraubenkopf wird dadurch erleichtert, daß die Innenkanten der ringförmigen Nut und/oder der ringförmige Vorsprung am Schraubenkopf abgerundet sind.

Die Erfindung wird anschließend anhand der Zeichnung von Ausführungsbeispielen erläutert. Es zeigen:
Fig. 1 im Schnitt das Ende eines über eine Kopfschraube mit einem Knotenstück verbundenen rohrförmigen Fachwerkstabs, wobei zwischen dem Knotenstück und dem Stabende die Treibmuffe für die Kopfschraube eingespannt und von dem Knotenstück nur ein Teil gezeigt sind;
Fig. 2 eine Schnittansicht entlang der Linie A-A in Fig.1 und
Fig. 3 eine vergrößerte Teil-Schnittansicht im Bereich von A in Fig. 1 und
Fig. 4 und 5 je eine Schnittansicht vom Ende eines Stabes, welcher sich kegelförmig verjüngt.

Fig. 1 zeigt die Verbindung eines beispielsweise zylindrischen rohrförmigen Stabes 10 mit einem Knotenstück 11 durch eine Kopfschraube 12. Es handelt sich hierbei um Teile eines eine Vielzahl solcher Stäbe und Knotenstücke aufweisenden Raumfachwerks, vorzugsweise für Ausstellungsstände oder dergleichen. Die Stäbe 10 können für diese Anwendungsfälle aus relativ dünnwandigen Metallrohren bestehen.

Das Knotenstück 11 weist zahlreiche sich mit ihren Achsen in dessen Mittelpunkt schneidende Gewindebohrungen 13 sowie eine entsprechende Anzahl von Abflachungen 14 auf, welche die Gewindebohrungen 13 außen umfassen und Anlageflächen für jeweils eine Stirnfläche 15 einer Treibmuffe 16 für die Kopfschraube 12 bilden. Mittels dieser Treibmuffe 16 wird die Kopfschraube 12 mit ihrem Gewindeabschnitt 17 in eine der Gewindebohrungen 13 eingedreht. Die Kopfschraube 12 sitzt zu diesem Zweck mit ihrem Schaft 18 axial verschieblich, jedoch drehfest in der Durchgangsbohrung 19 der Treibmuffe 16. Die drehfeste Verbindung zwischen diesen Teilen erfolgt mittels eines am Schaft 18 der Kopfschraube 12 queraxial befestigten Bolzens 20, der mit einem aus dem Schaft 18 herausragenden Ende in ein axiales Langloch 24 in der Treibmuffe 16 (Fig. 2) eingreift.

Die Kopfschraube 12 ist vor der oben beschriebenen Montage im Endbereich des Stabes 10 drehbar und axial verschieblich gelagert. Die Kopfschraube 12 hat einen im wesentlichen zylindrischen Kopf 25, an dessen inneren ringförmigen Stirnfläche eine koaxiale ringförmige Nut 26 ausgebildet ist. An diese Nut 26 schließt sich radial nach außen ein ringförmiger Vorsprung 27 des Schraubenkopfes 25 an.

Der rohrförmige Stab 10 weist an beiden Enden nach innen in seinen Hohlraum um einen Winkel von 180 ⁰ eingebogene Endabschnitte 21 auf, die jeweils einen Anschlag für die Kopfschraube 12 bilden, um deren axiale Verschiebung nach außen zu begrenzen. Bei Herstellung des Schraubanschlusses des Stabes 10 an das Knotenstück 11 greift der in das Innere bzw. in den Hohlraum des Stabes 10 ragende Endabschnitt 21 passend in den lichten Querschnitt der Nut 26 im Schraubenkopf 25 ein, wobei der Endabschnitt 21 den ringförmigen Vorsprung 27 am Schraubenkopf 25 umfaßt. Bei der fertigen Verbindung ist die Treibmuffe 16 zwischen dem Knotenstück 11 und dem abgerundeten Stirnrand 28 des Stabes 10 eingeklemmt.

Vorzugsweise sind die Innenkanten 29 bzw. der Grund der ringförmigen Nut 26 sowie der ringförmige Vorsprung 27 am Schraubenkopf 25 abgerundet.

Beide Enden des Stabes 10 sind gleichartig ausgebildet und die zwei Kopfschrauben 12 werden in den Hohlraum des Stabes 10 eingeführt, bevor die Endabschnitte 21 nach innen gebogen werden.

Die Stäbe 10a und 10b der in den Figuren 4 und 5 gezeigten Ausführungsbeispiele weisen kegelförmige Enden 30 auf, welche die nach innen in den Hohlraum dieser Enden 30 eingebogenen Endabschnitte 21 tragen. Die Kopfschrauben 12 mit den Nuten 26, in welche auch diese Endabschnitte 21 bei Herstellung des Schraubanschlusses passend eingreifen, sind in Fig. 4 und 5 nicht gezeigt.

## Patentansprüche

1. Rohrförmiger Fachwerkstab in insbesondere dünnwandiger Ausführung für Raumfachwerke, deren Stäbe (10) in den Knotenpunkten jeweils durch aus den Enden jedes Stabes herausragende Kopfschrauben (25) mit entsprechende Gewindebohrungen (13) aufweisenden Knotenstücken (11) verbunden sind, wobei die Kopfschrauben (25) in den Endbereichen (21) der Stäbe (10) drehbar und axial verschieblich gelagert sind und ihre axiale Verschiebung nach außen durch jeweils einen Anschlag im Endbereich (21) eines jeden Stabes (10) begrenzt ist, wobei ferner der Anschlag jeweils durch einen Endabschnitt (21) der rohrförmigen Stäbe (10) gebildet ist, der nach innen in den Hohlraum der Stäbe (10) eingebogen ist, dadurch gekennzeichnet, daß jeder nach innen in den Hohlraum der rohrförmigen Stäbe (10) eingebogene Endabschnitt (21) derselben in eine koaxiale ringförmige Nut (26) an der inneren ringförmigen Stirnfläche des Schraubenkopfes (25) eingreift und den an die Nut (26) radial nach außen anschließenden ringförmigen, koaxialen Vorsprung (27) am Schraubenkopf (25) formschlüssig umgreift.

2. Fachwerkstab nach Anspruch 1, dadurch gekennzeichnet, daß der in das Innere jedes rohrförmigen Stabes (10) ragende Endabschnitte (21) den lichten Querschnitt der ringförmigen Nut (26) im Schraubenkopf (25) passend ausfüllt.

3. Fachwerkstab nach Anspruch 1 oder 2, dadurch gekennzeichnet, daß die Innenkanten (29) der ringförmigen Nut (26) und/oder der ringförmige Vorsprung (27) am Schraubenkopf (25) abgerundet sind.

## Claims

1. Tubular framework member, particularly of thin-walled construction for space frames, the members (10) of which are connected in each case at the joints by cap screws (25) projecting from the ends of each member to junction pieces (11) having corresponding threaded bores (13), the cap screws (25) being mounted rotatably and axially movable in the end zones (21) of the members (10) and their axial displacement outwardly being limited by a stop in each case in the end zone (21) of each member (10), the stop being moreover formed in each case by a terminal portion (21) of the tubular members (10) which is bent inwardly into the hollow space of the members (10), characterised in that each terminal portion (21) of the tubular members (10) which is bent inwardly into the hollow space thereof engages in a coaxial annular groove (26) at the inner annular end face of the screw head (25) and embraces in closely conforming manner the annular coaxial projection (27) adjoining the groove (26) radially on the outside on the screw head (25).

2. Framework member according to claim 1, characterised in that the terminal portion (21) projecting into the interior of each tubular member (10) fills the clear cross-section of the annular groove (26) in the screw head (25) so that it fits it.

3. Framework member according to claim 1 or 2, characterised in that the inner edges (29) of the annular groove (26) and/or of the annular projection (27) on the screw head (25) are rounded.

## Revendications

1. Barre tubulaire, en particulier en mode de réalisation à paroi mince, pour charpentes tridimensionnelles en treillis dont les barres (10) sont reliées à chacun des noeuds d'assemblage par des vis à tête (25), qui ressortent des extrémités de chaque barre, à des ferrures nodales (11) qui comportent des trous taraudés correspondants (13), les vis à tête (25) étant montées mobiles en rotation et axialement dans les extrémités (21) des barres (10) et leur déplacement axial vers l'extérieur étant limité dans chaque cas par une butée de l'extrémité (21) de chacune des barres (10) et par ailleurs la butée étant formée par une partie d'extrémité (21) des barres tubulaires (10) qui est repliée vers l'intérieur dans la cavité des barres (10), caractérisée en ce que la partie d'extrémité (21) des barres tubulaires (10) qui est repliée vers l'intérieur dans la cavité de ces dernières pénètre dans une rainure annulaire coaxiale (26) de la surface extrême annulaire intérieure de la tête (25) de la vis et entoure par complémentarité de formes une protubérance annulaire coaxiale (27) de la tête de la vis (25) qui se raccorde à la rainure (26) radialement vers l'extérieur.

2. Barre de charpente selon la revendication 1, caractérisée en ce que la partie d'extrémité (21) qui pénètre à l'intérieur de chaque barre tubulaire (10) remplit de manière ajustée la section de l'ouverture de la rainure annulaire (26) de la tête (25) de la vis.

3. Barre de charpente selon la revendication 1 ou 2, caractérisée en ce que les bords intérieurs (29) de la rainure annulaire (26) et/ou de la protubérance annulaire (27) de la tête (25) de la vis sont arrondis.
